# EUROPÄISCHE PATENTSCHRIFT

(11) **EP 0 013 028 B1**
(45) Veröffentlichungstag und Bekanntmachung des Hinweises auf die Patenterteilung: **10.03.1982**
(21) Anmeldenummer: 79105371.3
(22) Anmeldetag: 24.12.1979
(51) Int. Cl.: C11D 3/12, C11D 3/08, C11D 3/16, B01D 19/04

(54) **Waschmittel mit einem Gehalt an schaumdämpfend wirkendem Polydimethylsiloxan und Verfahren zu dessen Herstellung**
Detergent with a polydimethyl-siloxane content possessing an anti-foaming activity, and process for its production
Produit de lavage contenant du polydiméthylsiloxane antimoussant et procédé pour sa fabrication

(30) Priorität: 02.01.1979 DE 2900063
(43) Veröffentlichungstag der Anmeldung: 09.07.1980
(73) Patentinhaber: Henkel Kommanditgesellschaft auf Aktien, 40191 Düsseldorf (DE)
(72) Erfinder: Hachmann, Klaus, Dr., D-4010 Hilden (DE); Jung, Dieter, Dr., D-4010 Hilden (DE); Boeck, Alexander, Dr., D-4000 Düsselsorf (DE)

## Beschreibung

Bekanntlich kann das unerwünschte starke Schäumen von Waschmitteln durch einen Zusatz von schaumdämpfend wirkenden Polydimethylsiloxanen unterdrückt werden. Bekannt ist ferner, daß der Verteilungszustand der Siloxane im Waschmittel für die Wirksamkeit eine wesentliche Rolle spielt. Werden die Siloxane vor der Zerstäubungstrocknung dem Slurry zugesetzt, so resultiert zwar ein homogener Verteilungszustand, bei dem auch keine Beeinträchtigung des Waschvermögens auftritt, gleichzeitig geht aber die schaumdämpfende Wirkung teilweise erheblich zurück.

In der DE-B 2 338 468 wird ein Waschmittel beschrieben, in dem das Siloxan in eine Trägersubstanz einverleibt ist, die frei von oberflächenaktiven Stoffen und für Detergentien undurchdringbar ist. Zweck dieser Maßnahme ist es, eine Wechselwirkung zwischen den im Waschmittel enthaltenen Detergentien und dem Siloxan und damit einen Wirkungsabfall während des Mischens und Lagerns zu verhindern. Es hat sich jedoch gezeigt, daß ein solcher Verteilungszustand des Siloxans bei der Anwendung der Waschmittel zu mangelhaften Waschergebnissen führt. Dies äußert sich insbesondere in einer sehr starken Vergrauung insbesondere von Wäschestücken aus polyesterhaltigen Fasern.

Die vorliegende Erfindung ist geeignet, die geschilderten Nachteile zu beseitigen. Gegenstand der Erfindung ist ein Waschmittel mit einem Gehalt an schaumdämpfend wirkenden Polydimethylsiloxanen, dadurch gekennzeichnet, daß es aus einem Gemisch folgender Pulverkomponenten besteht
A) 1 Gewichtsteil einer körnigen Pulverkomponente,
   enthaltend
   1 bis 15 Gew.-% eines Gemisches aus Polydimethylsiloxan und feinteiliger Kieselsäure im Verhältnis 100 : 1 bis 5 : 1,
   2 bis 15 Gew.-% eines nichtionischen Tensids,
   2 bis 15 Gew.-% eines wasserlöslichen Celluloseethers und
   60 bis 95 Gew.-% mindestens eines in Wasser löslichen oder dispergierbaren anorganischen Salzes aus der Klasse der Sulfate, Carbonate, Polyphosphate, Silikate und Alumosilikate des Natriums, Kaliums oder Magnesiums,
B) 5 bis 80 Gewichtsteilen einer körnigen Pulverkomponente,
   enthaltend
   10 bis 40 Gew.-% mindestens eines anionischen, nichtionischen oder zwitterionischen Tensids,
   40 bis 80 Gew.-% mindestens eines Gerüstsalzes und
   10 bis 50 Gew.-% an sonstigen, nichtbleichenden Waschmittelbestandteilen,
C) 0 bis 30 Gewichtsteilen einer körnigen Pulverkomponente, enthaltend ein oxidativ wirkendes Bleichmittel,

wobei das Mischungsverhältnis der einzelnen Pulverkomponenten so bemessen ist, daß das Mittel insgesamt 0,01 bis 0,8 Gew.-% an Polydimethylsiloxan enthält.

Die Pulverkomponente (A), die aus Partikeln mit einer mittleren Korngröße von 0,1 bis 1 mm besteht, enthält als schaumdämpfenden Bestandteil 1 bis 10, vorzugsweise 2 bis 8 Gew.-% eines Polydimethylsiloxans, beispielsweise ein solches der allgemeinen Formel worin n für eine Zahl von 20 bis 2000, vorzugsweise 40 bis 1000 steht.

Das Siloxan liegt im Gemisch mit feinteiliger Kieselsäure mit großer aktiver Oberfläche vor, und zwar im Gewichtsverhältnis Siloxan zu Kieselsäure von 100 : 1 bis 5 : 1, vorzugsweise 50: 1 bis 10 : 1. Geeignet für diesen Zweck ist insbesondere gefällte Kieselsäure bzw. durch thermische Zersetzung von Siliciumtetrachlorid hergestelltes Siliciumdioxid (Aerosil). Dieses Siliciumdioxid, das eine aktive Oberfläche von 100 bis 180 qm/g aufweist, kann auch silaniert sein. Silanierte Kieselsäure wird z. B. erhalten, indem man einen Teil der OH-Gruppen, deren Anteil meist etwa 70 bis 90 mVal pro 100 g Kieselsäure beträgt, mit Dimethyldichlorsilan bzw. Trimethylchlorsilan umsetzt. In einem silanierten »Aerosil« sind beispielsweise 35 bis 50 mVal OH-Gruppen pro 100 g durch Siloxangruppen substituiert.

Als weiteren Bestandteil enthält die Komponente (A) 2 bis 15 Gew.-%, vorzugsweise 3 bis 8 Gew.-% mindestens eines nichtionischen Tensids. Geeignete Tenside sind insbesondere ethoxylierte aliphatische Alkohole mit 12 bis 20 C-Atomen und 4 bis 20, vorzugsweise 5 bis 15 Ethylenglykolethergruppen (EO-Gruppen). Als Alkoholkomponente kommen Lauryl-, Myristyl-, Cetyl-, Stearyl-, Arichidyl-, Oleyl-, Elaidyl-, Linolyl- und Ricinolylalkohol sowie deren Gemische, wie Cocos-oder Talgalkohole in Frage, ferner synthetische, beispielsweise durch Oxosynthese oder Ethylenpolymerisation hergestellte Alkohole. Brauchbar sind ferner Ethoxylierungsprodukte von Alkylphenolen, Fettsäuren, Fettsäureamiden, Thioalkoholen und vicinalen Diolen mit jeweils 12 bis 20 C-Atomen im hydrophoben Rest und 4 bis 20, vorzugsweise 5 bis 15 EO-Gruppen. Es können auch Gemische aus höher ethoxylierten 7 bis 15 EO-Gruppen enthaltenden Verbindungen und niedriger ethoxylierten Verbindungen mit 3 bis 6 EO-Gruppen verwendet werden, beispielsweise im Verhältnis 4 : 1 bis 1 : 2..

Die Pulverkomponente (A) enthält weiterhin 1 bis 10, vorzugsweise 3 bis 8 Gew.-% mindestens eines wasserlöslichen Celluloseethers. Bevorzugt wird Carboxymethylcellulose in Form des Na- oder K-Salzes eingesetzt. Brauchbar sind ferner Methyl- und Hydroxyethylcellulose sowie Cellulosemischether, wie Methyl-carboxymethylcellulose, Methylhydroxyethylcellulose, Methyl-hydroxypropylcellulose und Methyl-hydroxybutylcellulose. Auch Gemische der vorstehend genannten Celluloseether können vorliegen.

Ein weiterer Bestandteil der Pulverkomponente (A) ist ein in Wasser lösliches oder dispergierbares anorganisches Salz in einer Menge von 70 bis 95, vorzugsweise 75 bis 90 Gew.-%. In Frage kommen z. B. Natriumsulfat, Natriumcarbonat, Natriumhydrogencarbonat, Natriumdiphosphat, Natriumtripolyphosphat, Natriumsilikate mit einem Na₂0 : Si0₂-Verhältnis von 1 : 1 bis 1 : 3,5, Natriumalumosilikate der Formel wie sie beispielsweise in der DE-B 2 412 837 beschrieben sind, sowie Magnesiumsilikat. Anstelle der beschriebenen Natriumsalze können auch die Kaliumsalze eingesetzt werden. Brauchbar sind auch Gemische der vorgenannten anorganischen Salze, insbesondere solche aus Natriumsulfat und Magnesiumsilikat im Verhältnis 10 : 1 bis 5 : 1.

Die Pulverkomponente (B), in denen die Partikel eine Korngröße von 0,1 bis 2,5 mm, vorzugsweise von 0,2 bis 1,5 mm aufweisen, enthält mindestens ein anionisches, nichtionisches oder zwitterionisches Tensid, Gerüstsalze sowie sonstige, nichtbleichende Waschmittelbestandteile, wozu Waschalkalien, Vergrauungsinhibitoren, optische Aufheller, Stabilisatoren, Neutralsalze und Farbstoffe zählen, nicht jedoch Perverbindungen bzw. aktivchlorhaltige Bleichmittel, Bleichaktivatoren und Enzyme, die unter den Bedingungen einer Heißsprühtrocknung nicht beständig sind.

Zur Herstellung der Komponente (B) geeignete anionische Tenside sind solche vom Sulfonat- oder Sulfattyp, insbesondere Alkylbenzolsulfonate, Olefinsulfonate, Alkylsulfonate und oc-Sulfofettsäureester, primäre Alkylsulfate sowie die Sulfate von ethoxylierten, 2 bis 3 Glykolethergruppen aufweisenden höhermolekularen Alkoholen. In Frage kommen ferner Alkaliseifen von Fettsäuren natürlichen oder synthetischen Ursprungs, z. B. die Natriumseifen von Cocos-, Palmkern- oder Talgfettsäuren und, sofern eine noch weitergehende Schaumdämpfung erwünscht ist, auch solche von hydrierten Raps- oder Fischölfettsäuren. Die anionischen Tenside liegen vorzugsweise in Form der Natriumsalze vor. Sofern die genannten anionischen und zwitterionischen Verbindungen einen aliphatischen Kohlenwasserstoffrest besitzen, soll dieser bevorzugt geradkettig sein und 8 bis 22, vorzugsweise 12 bis 18 Kohlenstoffatome aufweisen. In den Verbindungen mit einem araliphatischen Kohlenwasserstoffrest enthalten die vorzugsweise unverzweigten Alkylketten 6 bis 16, insbesondere 10 bis 14 Kohlenstoffatome. Geeignete nichtionische Tenside sind insbesondere Ethoxylierungsprodukte von gesättigten oder einfach ungesättigten aliphatischen primären Alkoholen mit 12 bis 24, vorzugsweise 12 bis 18 Kohlenstoffatomen und 3 bis 20, insbesondere 4 bis 15 Ethylenglykolethergruppen. Geeignete Alkohole, von denen sich die vorliegenden Ethoxylierungsprodukte ableiten, sind beispielsweise solche natürlichen Ursprungs, wie Cocos- oder Talgfettalkohole bzw. Oleylalkohol, ferner Oxoalkohole oder durch Ethylenpolymerisation gewonnene Synthesealkohole.

Weitere geeignete nichtionische Tenside sind Ethoxylierungsprodukte von sekundären Alkoholen und vicinalen Diolen mit jeweils 12 bis 18 Kohlenstoffatomen sowie von Alkylphenolen mit 6 bis 12 Kohlenstoffatomen im Alkylrest, wobei die Zahl der Glykolethergruppen ebenfalls 3 bis 20, vorzugsweise 4 bis 15 beträgt. Die vorstehend genannten ethoxylierten Alkohole und Alkylphenole können auch ganz oder teilweise durch solche ersetzt sein, bei deren Herstellung mit 0,5 bis 3 Mol Propylenoxid pro Mol Ausgangsverbindung und erst in 2. Stufe die in Aussicht genommene Menge an Ethylenoxid angelagert wird.

Gegebenenfalls können auch solche nichtionischen Tenside anwesend sein, die sich von den vorgenannten Verbindungen ableiten und die Ethylenglykol- als auch Propylenglykolethergruppen in anderer Reihenfolge aufweisen, beispielsweise Alkohole mit 10 bis 30 Ethylenglykolethergruppen und 3 bis 30 Propylenglykolethergruppen; ferner Ethoxylierungsprodukte von Mercaptanen, Fettsäureamiden und Fettsäuren. Brauchbar sind auch die wasserlöslichen, 20 bis 250 Ethylenglykolethergruppen und 10 bis 100 Propylenglykolethergruppen enthaltenden Polyethylenoxidaddukte an Polypropylenglykol, Ethylendiaminopolypropylenglykol und Alkylpolypropylenglykol mit 1 bis 10 Kohlenstoffatomen in der Alkylkette. Die genannten Verbindungen enthalten üblicherweise pro Propylenglykol-Einheit 1 bis 5 Ethylenglykoleinheiten. Auch nichtionische Verbindungen vom Typ der Aminoxide und Sulfoxide, die gegebenenfalls auch ethoxyliert sein können, sind verwendbar.

Geeignete Gerüstsubstanzen sind die Polymerphosphate, Carbonate, Silikate und Sulfate des Kaliums und insbesondere des Natriums, wobei die Silikate ein Verhältnis von Si0₂ zu Na₂0 von 1 : 1 bis 3,5 : 1 aufweisen. Als Polymerphosphat kommt insbesondere das Pentanatriumtriphosphat in Frage, das im Gemisch mit seinen Hydrolyseprodukten, den Mono- und Diphosphaten, sowie höherkondensierten Phosphaten, z. B. den Tetraphosphaten, vorliegen kann. Brauchbar sind ferner zum Kationenaustausch befähigte, wasserhaltige Alumosilikate des Kaliums oder insbesondere des Natriums der allgemeinen Formel

Diese Alumosilikate weisen allgemein eine Korngröße von 0,1 bis 20 u. auf und sind vorzugsweise kristallin.

Zu den Gerüstsalzen zählen ferner Salze von komplexierend wirkenden Aminopolycarbonsäuren, insbesondere Alkalisalze der Nitrilotriessigsäure und Ethylendiaminotetraessigsäure. Geeignet sind ferner dte höheren Homologen der genannten Aminopolycarbonsäuren. Auch Salze stickstofffreier, mit Calciumionen Komplexsalze bildender Polycarbonsäuren, wozu auch Carboxylgruppen enthalteride Polymerisate zählen, sind geeignet. Beispiele sind Citronensäure, Weinsäure, Benzolh 'acarbonsäure und Tetrahydrofurantetracarbonsäure. Auch Carboxymethylethergruppen enthaltende Polycarbonsäuren sind brauchbar, wie 2,2'-Oxydibernsteinsäure sowie mit Glykolsäure teilweise oder vollständig veretherte mehrwertige Alkohole oder Hydroxycarbonsäuren, beispielsweise Triscarboxymethylglycerin, Biscarboxymethylglycerinsäure, Carboxymethyl-oxybernsteinsäure und carboxymethylierte bzw. oxydierte Polysaccharide. Weiterhin eignen sich die polymeren Carbonsäuren mit einem Molekulargewicht von mindestens 350 in Form der wasserlöslichen Natrium-oder Kaliumsalze, wie Polyacrylsäure, Polymethacrylsäure, Poly-α-hydroxyacrylsäure, Polymaleinsäure, Polyitaconsäure, Polymesaconsäure, Polybutentricarbonsäure sowie die Copolymerisate der entsprechenden monomeren Carbonsäuren untereinander oder mit ethylenisch ungesättigten Verbindungen wie Ethylen, Propylen, Isobutylen, Vinylmethylether oder Furan.

Weiterhin können komplexierend wirkende polyphosphonsaure Salze anwesend sein, z. B. die Alkalisalze von Aminopolyphosphonsäuren, insbesondere Aminotri-(methylenphosphonsäure), 1-Hydroxyethan-1,1-diphosphonsäure, Phenylhydroxymethandiphosphonsäure, Methylendiphosphonsäure sowie Salze der höheren Homologen der genannten Polyphosphonsäuren. Auch Gemische der vorgenannten Komplexierungsmittel sind verwendbar.

Zu den sonstigen Bestandteilen, die in der Komponente (B) enthalten sein können, zählen Waschalkalien, Neutralsalze, Vergrauungsinhibitoren, optische Aufheller, Stabilisatoren wie Magnesiumsilikat, avivierend wirkende Stoffe sowie Farbstoffe, ferner Zusätze, welche die Versprühbarkeit verbessern, z. B. Alkalisalze der Toluol-, Xylol- oder Cumolsulfonsäure.

Geeignete Waschalkalien sind Alkalicarbonate, -bicarbonate, -borate und -silikate mit einem Na₂0 : Si0₂-Verhältnis von 1 : 1 bis 1 : 3,5. Als Neutralsalze kommen Natriumsulfat und Natriumchlorid in Betracht.

Als Vergrauungsinhibitoren eignen sich insbesondere Carboxymethylcellulose sowie Cellulosemischether, die wechselnde Mengen an Carboxymethyl-, Methyl- und/oder Hydroxyethylgruppen aufweisen, ferner wasserlösliche Polyester und Polyamide aus mehrwertigen Carbonsäuren und Glykolen bzw. Diaminen, die freie, zur Salzbildung befähigte Carboxylgruppen, Betaingruppen oder Sulfobetaingruppen aufweisen sowie kolloidal in Wasser lösliche Polymere bzw. Copolymere des Vinylalkohols, Vinylpyrrolidons, Acrylamids und Acrylnitrils.

Geeignete optische Aufheller sind die Alkalisalze der 4,4-Bis(-2"-anilino-4"-morpholino-1,3,5-triazinyl-6"-amino)-stilben-2,2'-disulfonsäure oder gleichartig aufgebaute Verbindungen, die anstelle der Morpholinogruppe eine Diethanolaminogruppe, eine Methylaminogruppe oder eine ß-Methoxyethylaminogruppe tragen. Weiterhin kommen als Aufheller für Polyamidfasern solche vom Typ der Diarylpyrazoline in Frage, beispielsweise 1-(p-Sulfonamidophenyl)-3-(p-chlorphenyl)-J²⁻pyrazolin sowie gleichartig aufgebaute Verbindungen, die anstelle der Sulfonamidogruppe eine Carboxymethyl- oder Acetylaminogruppe tragen. Brauchbar sind ferner substituierte Aminocumarine, z. B. das 4-Methyl-7-dimethylamino- oder das 4-Methyl-7-diethylaminocumarin.

Weiterhin sind als Polyamidaufheller die Verbindungen 1-(2-Benzimidazolyl)-2-(1-hydroxyethyl-2-benzimidazolyl)-ethylen und 1-Ethyl-3-phenyl-7-diethylamino-carbostyryl brauchbar. Als Aufheller für Polyester- und Polyamidfasern sind die Verbindungen 2,5-Di-(2-benzoxazolyl)-thiophen, 2-(2-Benzox- azolyl)-naphto-[2,3-b]-thiophen und 1,2-Di-(5-methyl-2-benzoxazolyl)-ethylen geeignet. Weiterhin können Aufheller vom Typ der substituierten Diphenylstyryle anwesend sein. Auch Gemische der vorgenannten Aufheller können verwendet werden.

Die gegebenenfalls anwesende Komponente (C) enthält vorzugsweise eine Perverbindung, beispielsweise Natriumpercarbonat, insbesondere jedoch Natriumperborat-tetrahydrat.

Weiterhin können noch zusätzliche Pulverkomponenten anwesend sein, die beispielsweise Enzyme oder Bleichaktivatoren enthalten können. Zum Schutz gegen Zersetzung oder Wechselwirkungen mit den übrigen Pulverbestandteilen des Waschmittels können die Enzyme und Bleichaktivatoren mit in Wasser löslichen bzw. dispergierbaren Hüllsubstanzen überzogen sein.

Ein weiterer Gegenstand der Erfindung ist die Herstellung der beschriebenen Mittel.

Ein geeignetes Herstellungsverfahren für die Pulverkomponente (A) ist die Sprühtrocknung einer wäßrigen, die Einzelbestandteile in homogener Mischung enthaltenden Aufschlämmung, deren Wassergehalt - je nach Viskosität - 30 bis 60 Gew.-% betragen kann. Die Sprühtrocknung kann in an sich bekannter Weise durch Einsprühen der Aufschlämmung über Düsen in einen Trockenturm erfolgen, in den auf 110 bis 300°C erhitztes Gas bzw. Luft im Gleichstrom oder Gegenstrom eingeführt wird. Die Sprühtrocknung wird so geführt, daß die getrocknete Pulverkomponente (A) vorzugsweise ein Litergewicht von 300 bis 700 g aufweist und damit in der Größenordnung eines sprühgetrockneten Waschmittels liegt, was Entmischungen beim späteren Transport der Waschmittel weitgehend ausschließt.

Die Herstellung der Komponente (A) kann, sofern das anorganische Salz zu wenigstens einem Drittel, insbesondere wenigstens zur Hälfte aus kristallisiertem Natriumsulfat besteht, auch durch Versprühen einer wäßiigen auf Temperaturen oberhalb 32,4°C erwärmten Natriumsulfat-Lösung erfolgen, in denen die übrigen Bestandteile dispergiert bzw. belöst sind und deren Wassergehalt so bemessen ist, daß bei dem nachfolgenden Versprühen unter gleichzeitiger Abkühlung auf Temperaturen unterhalb 32,4° C eine vollständige Bindung des Wassers zu Natriumsulfat-Dekahydrat (Glaubersalz) bei gleichzeitiger Verfestigung des Sprühgutes erfolgt. Das Litergewicht derartiger Sprühprodukte liegt im Bereich von 430 bis 800 g. Es eignet sich insbesondere zur Herstellung solcher Waschmittel, bei denen die Komponente (B) ebenfalls ein erhöhtes Litergewicht aufweist.

Schließlich kann die Herstellung der Komponente (A) auch durch Aufgranulieren einer wäßrigen Dispersion, welche das Siloxan, die Kieselsäure, die Tensidkomponente und den Celluloseether enthält, auf das anorganische Salz unter anschließender Trocknung erfolgen. Diese Arbeitsweise ist wegen des erhöhten Aufwandes beim Mischen und Trocknen weniger vorteilhaft.

Die Pulverkomponente (B) wird vorteilhaft durch Sprühtrocknung in bekannter Weise aus einem wäßrigen Slurry hergestellt. Derartige Sprühpulver weisen üblicherweise ein Litergewicht von 250 bis 500 g auf und neigen nach dem Vermischen mit der durch Versprühen hergestellten Komponente (A) nicht zu Entmischungen während des Abfüllens und beim Transport. Gegebenenfalls kann die Komponente (B) auch durch bekannte Granulierverfahren hergestellt werden.

Die Vereinigung der verschiedenen Pulverkomponenten erfolgt durch Vermischen in üblichen Mischvorrichtungen, die vorzugsweise kontinuierlich bzw. nach dem Freifallprinzip arbeiten. Vor oder während des Mischprozesses können auch noch weitere Bestandteile, z. B. Duftstoffe eingebracht bzw. auf eine der Pulverkomponenten oder das Pulvergemisch aufgesprüht werden. Schließlich kann auch eine der Pulverkomponenten (B) oder (C), insbesondere jedoch das Natriumperborat (Komponente C) - wie in den Patentanmeldungen DE-A 2 748 970 und 2 753 680 beschrieben - mit nichtionischen Tensiden beaufschlagt sein, um das Einspülverhalten des Waschpulvers zu verbessern.

Das Mischungsverhältnis zwischen der Komponente (A) und den übrigen Pulverkomponenten soll so bemessen sein, daß der Gehalt des Waschmittels an Polydimethylsiloxan insgesamt 0,01 bis 0,8 Gew.-%, vorzugsweise 0,05 bis 0,5 Gew.-% beträgt.

Die in der angegebenen Weise hergestellten pulverförmigen Waschmittel zeichnen sich durch ein günstiges Schaumverhalten aus. Von Vorteil ist, daß die schaumdämpfende Wirkung der Siloxane bei dem erfindungsgemäßen Herstellungsverfahren bzw. während der Lagerung keine nennenswerten Einbußen erleidet, daß aber andererseits bei der Anwendung der Mittel keine Vergrauung der Gewebe bzw. keine Beaufschlagung der Waschmaschinenteile mit einem nur sehr schwer entfernbaren Siloxanfilm eintritt.

### Beispiele

Zur Herstellung der Komponente (A) wurden 50 Gew.-% Wasser enthaltende Slurries angesetzt, nach deren Sprühtrocknung Sprühprodukte folgender Zusammensetzung erhalten wurden (in Gew.-⁰_{/}o):

Das Versprühen erfolgte in einem Sprühturm, der mit 3 Sprühdüsen ausgestattet war und in dem die auf 220°C erhitzte Trockenluft im Gegenstrom geführt wurde. Das Litergewicht und die mittlere Korngröße der Sprühprodukte betrug:

Wurde zum Vergleich beim Ansetzen des Slurry ohne Zusatz von Carboxymethylcellulose und nichtionischem Tensid gearbeitet, so konnte kein homogenes Gemisch erzielt werden. Bei Abwesenheit von Carboxymethylcellulose, jedoch Anwesenheit von nichtionischem Tensid entstand zwar bei intensivem Rühren eine homogene Suspension; jedoch schied sich einige Minuten nach Abstellen des Rührers Siloxan als Tropfen an der Flüssigkeitsoberfläche ab. Die erfindungsgemäßen Slurry-Ansätze waren nach kurzem Rühren einwandfrei homogen und blieben auch während einer längeren Standzeit stabil.

Die Zusammensetzung des sprühgetrockneten Waschmittels (Komponente B) lautete (in Gew.-%):

Die Pulverkomponenten (A) und (B) wurden unter Zusatz von Natriumperborat-tetrahydrat (Komponente C) in den in Tabelle angegebenen Mischungsverhältnissen gemischt. Das Schaumverhalten wurde nach 10tägiger Lagerung des Gemisches in einer handelsüblichen Waschmaschine mit horizorital angeordneter Trommel bei Temperaturen von 60° und 95° C geprüft. Hierzu wurde die Maschine mit 3,5 kg sauberer Füllwäsche (Baumwolle) beschickt. Die Waschmittelkonzentration betrug 7,5 g und die Wasserhärte 16° dH. Die jeweilige Schaumhöhe wurde durch das Sichtglas der Fronttüre kontrolliert und wie folgt benotet:
kein Schaum = 0
¼ der Sichtgtashöhe = 1
½ der Sichtglashöhe = 2
¾ der Sichtglashöhe = 3
⁴/₄ der Sichtglashöhe = 4
Überschäumen = 5

Die Ergebnisse sind in Tabelle 3 zusammengestellt.

### Vergleichsversuch V₁

Das Siloxan-Kieselsäuregemisch wurde direkt der Waschflotte zugegeben.

### Vergleichsversuch V₂

Ein 50 Gew.-% Wasser enthaltendes Gemisch der Zusammensetzung A₂ wurde einem 35 Gew.-% Wasser enthaltenden Waschmittelslurry zugesetzt, dessen Feststoffzusammensetzung derjenigen der Komponente (B) in den obigen Beispielen entsprach. Nach dem Homogenisieren wurde der Slurry in üblicher Weise sprühgetrocknet und das Sprühprodukt mit 20 Gew.-% Natriumperborat vermischt. Die jeweiligen Anteile an Siloxan sind der Tabelle 4 zu entnehmen.

### Vergleichsversuch V₃

5 Gew.-% Polydimethylsiloxan wurden entsprechend der Arbeitsweise nach DE-B 2 338 468, Beispiel 1 mit 5 Gew.-% Kieselsäure und 40 Gew.-% eines ethoxylierten Talgalkohols (25 EO) bei 50°C vermischt und auf ein fluidisiertes Bett von 50 Gew.-% Natriumsulfat aufgesprüht. Die erhaltenen Granulate wurden der sprühgetrockneten Waschmittelkomponente (B) und 20% Natriumperborat gemäß vorstehenden Beispielen zugemischt. Nach einer Standzeit von 10 Tagen wurden die Gemische entsprechend der in der Tabelle4 angegebenen Zusammensetzung auf Schaumverhalten und Vergrauungseigenschaften untersucht.

Das Schaumverhalten der Versuchsproben und der Rezeptur gemäß Beispiel 3 wurde in einer mit 3,5 kg sauberer Füllwäsche beschickten Trommelwaschmaschine bei 95° C, einer Waschmittelkonzentration von 7,5 g/I unter Verwendung von Wasser von 3°dH (also unter erschwerten Bedingungen) geprüft. Gemessen wurde nicht die Schaumhöhe (die für einen exakten Vergleich weniger geeignet ist), sondern das Volumen der übergeschäumten Waschflotte (sogen. Flottenverlust).

Zur Prüfung des Vergrauungsverhaltens wurden Textilproben aus Polyesterfaser in Gegenwart von Gewebestücken gewaschen, die unter standardisierten Bedingungen mit Ruß, Kaolin, Eisenoxidschwarz und Hautfett angeschmutzt worden waren. Die Versuche wurden in einer Trommelwaschmaschine bei einer Temperatur von 60°C, einer Waschmittelkonzentration von 7,5 g/I und einer Wasserhärte von 16°dH durchgeführt. Der Weißgrad der Polyestergewebe wurde nach 25 Waschbehandlungen photometrisch bestimmt (Anfangswert 79,4).

Den Vergleichsgemischen wurde eine Zusammensetzung unter Verwendung des Sprühgemisches A₂ gegenübergestellt. Die Ergebnisse sind in Tabelle 4 zusammengestellt.

Aus den Ergebnissen geht hervor, daß bei einem direkten Zusatz des Siloxan zur Waschlauge (Versuch V₁) zwar eine optimale Schaumdämpfung erzielt wird, andererseits jedoch eine sehr starke Vergrauung resultiert. Wird der Schauminhibitor in den Waschmittelslurry eingearbeitet (Versuch V₂), ist zwar nur eine geringe Vergrauung zu verzeichnen, die Schaumdämpfung ist jedoch unbefriedigend. Gegenüber dem Vergleichsversuch V₃ ist der Flottenverlust bei der Verwendung des erfindungsgemäßen Mittels nur sehr geringfügig erhöht, der Weißgrad aufgrund der erheblich geringeren Vergrauung jedoch wesentlich verbessert.

Bei 25 Waschbehandlungen in einer Haushaltswaschmaschine entsprechend der Arbeitsweise nach V₁ und V₃ bildete sich ein fettiger, schmierender Belag auf den Gummidichtungen der Beschickungstür, während eine solche Belagsbildung bei der erfindungsgemäßen Arbeitsweise sowie bei Versuch V₂ unterblieb.

## Patentansprüche

1. Waschmittel mit einem Gehalt an schaumdämpfend wirkenden Polydimethylsiloxanen, dadurch gekennzeichnet, daß es aus einem Gemisch folgender Pulverkomponenten besteht
A) 1 Gewichtsteil einer körnigen Pulverkomponente,
enthaltend
1 bis 15 Gew.-% eines Gemisches aus Polydimethylsiloxan und feinteiliger Kieselsäure im Verhältnis 100 : 1 bis 5 : 1,
2 bis 15 Gew.-% eines nichtionischen Tensids,
2 bis 15 Gew.-% eines wasserlöslichen Celluloseethers und
60 bis 95 Gew.-% mindestens eines in Wasser löslichen oder dispergierbaren anorganischen Salzes aus der Klasse der Sulfate, Carbonate, Polyphosphate, Silikate und Alumosilikate des Natriums, Kaliums oder Magnesiums,
B) 5 bis 80 Gewichtsteilen einer körnigen Pulverkomponente,
enthaltend
10 bis 40 Gew.-% mindestens eines anionischen, nichtionischen oder zwitterionischen Tensids,
40 bis 80 Gew.-% mindestens eines Gerüstsalzes und
10 bis 50 Gew.-% an sonstigen, nichtbleichenden Waschmittelbestandteilen,
C) 0 bis 30 Gewichtsteilen einer körnigen Pulverkomponente,
enthaltend ein oxidativ wirkendes Bleichmittel,
wobei das Mischungsverhältnis der einzelnen Pulverkomponenten so bemessen ist, daß das Mittel insgesamt 0,01 bis 0,8 Gew.-% an Polydimethylsiloxan enthält.

2. Mittel nach Anspruch 1, dadurch gekennzeichnet, daß das Gewichtsverhältnis zwischen Siloxan und Kieselsäure 50 : 1 bis 10 : 1 beträgt.

3. Mittel nach Anspruch 1 und 2, dadurch gekennzeichnet, daß die Kieselsäure in silanierter Form vorliegt.

4. Mittel nach Anspruch 1, dadurch gekennzeichnet, daß das in der Komponente (A) vorliegende nichtionische Tensid aus mindestens einem ethoxylierten aliphatischen Alkohol mit 12 bis 20 C-Atomen und 4 bis 20 Ethylenglykolethergruppen besteht.

5. Mittel nach Anspruch 1 und 4, dadurch gekennzeichnet, daß der in der Komponente (A) vorliegende ethoxylierte aliphatische Alkohol 5 bis 15 Ethylenglykolethergruppen aufweist.

6. Mittel nach Anspruch 1, 4 und 5, dadurch gekennzeichnet, daß der Anteil des in der Komponente (A) vorliegenden Tensids 3 bis 8 Gew.-% beträgt.

7. Mittel nach Anspruch 1, dadurch gekennzeichnet, daß der Celluloseether aus Natrium-carboxymethylcellulose besteht.

8. Mittel nach Anspruch 1, dadurch gekennzeichnet, daß der Anteil der wasserlöslichen bzw. in Wasser dispergierbaren Salze in der Komponente (A) 75 bis 90 Gew.-% beträgt.

9. Mittel nach Anspruch 1 und 8, dadurch gekennzeichnet, daß die wasserlöslichen bzw. in Wasser dispergierbaren Salze in der Komponente (A) aus einem Gemisch aus Natriumsulfat und Magnesiumsilikat im Verhältnis 10 : 1 bis 5 : 1 bestehen.

10. Mittel nach Anspruch 1 bis 9, dadurch gekennzeichnet, daß deren Gehalt an Polydimethylsiloxan insgesamt 0,05 bis 0,5 Gew.-% beträgt.

11. Verfahren zur Herstellung der Mittel gemäß Anspruch 1 bis 10, dadurch gekennzeichnet, daß man eine 35 bis 60 Gew.-% Wasser enthaltende, homogene Aufschlämmung der in der Komponente (A) enthaltenen Stoffe in an sich bekannter Weise sprühtrocknet und das Sprühprodukt mit körnigen Pulverkomponenten (B) und (C) sowie gegebenenfalls weiteren Pulverbestandteilen vermischt.

## Claims

1. A detergent containing foam-damping polydimethyl siloxanes, characterised in that it consists of a mixture of the following powder components
A) 1 part by weight of a granular powder component
containing
from 1 to 15% by weight of a mixture of polydimethyl siloxane and finely divided silica in a ratio of from 100 : 1 to 5 : 1,
from 2 to 15% by weight of a nonionic surfactant,
from 2 to 15% by weight of a water-soluble cellulose ether and
from 60 to 95% by weight of at least one water-soluble or water-dispersible inorganic salt from the class of sulfates, carbonates, polyphosphates, silicates and alumosilicates of sodium, potassium or magnesium,
B) from 5 to 80 parts by weight of a granular powder component
containing '
from 10 to 40% by weight of at least one anionic, nonionic or hybrid-ionic surfactant,
from 40 to 80% by weight of at least one builder salt and
from 10 to 50% by weight of-other, non-bleaching detergent constituents,
C) from 0 to 30 parts by weight of a granular powder component containing an oxidative bleach,
the mixing ration between the individual powder components being gauged in such a way that the detergent contains a total of from 0.01 to 0.8% by weight of polydimethyl siloxane.

2. A detergent as claimed in Claim 1, charackterised in that the ratio by weight of siloxane to silica is from 50 : 1 fo 10 : 1.

3. A detergent as claimed in Claims 1 and 2, characterised in that the silica is present is silanised form.

4. A detergent as claimed in Claim 1, characterised in that the nonionic surfactant present in component (A) consists of at least one ethoxylated aliphatic alcohol containing from 12 to 20 C-atoms and from 4to 20 ethylene glycol ether groups.

5. A detergent as claimed in Claims 1 and 4, characterised in that the ethoxylated aliphatic alcohol present in component (A) contains from 5 to 15 ethylene glycol ether groups.

6. A detergent as claimed in Claims 1, 4 and 5, characterised in that the proportion of surfactant present in component (A) amounts to between 3 and 8% by weight.

7. A detergent as claimed in Claim 1, characterised in that the cellulose ether consists of sodium carboxymethyl cellulose.

8. A detergent as claimed in Claim 1, charackterised in that the proportion of water-soluble or water-dispersible salts in component (A) amounts to between 75 and 90% by weight.

9. A detergent as claimed in Claims 1 and 8, characterised in that the water-soluble or water-dispersible salts in component (A) consist of a mixture of sodium sulfate and magnesium silicate in a ratio of from 10 : 1 to 5 : 1.

10. A detergent as claimed in Claims 1 to 9, characterised in that its polydimethyl siloxane content amounts to a total of from 0.05 to 0.5% by weight.

11. A process for producing the detergent claimed in Claims 1 to 10, characterised in that a homogeneous suspension of the substances present in component (A) containing from 35 to 60% by weight of water is spray-dried in known manner and the spray-dried product is miexed with granular powder components (B) and (C) and optionally other powder constituents.

## Revendications

1. Produit de lavage contenant des polydiméthylsiloxannes à effets antimousse, caractérisé en ce qu'il consiste en un mélange des composants pulvérulents ci-après:
A) 1 partie en poids d'un composant pulvérulent granuleux
contenant
1 à 15% en poids d'un mélange de polydiméthylsiloxanne et de silice en fines particules dans des proportions relatives de 100 : 1 à 5 : 1,
2 à 15% en poids d'un agent tensioactif non ionique,
2 à 15% en poids d'un éther cellulosique hydrosoluble et
60 à 95% en poids d'au moins un sel minéral suluble ou dispersable dans l'eau de la classe des sulfates, des carbonates, des polyphosphates, des silicates et des aluminosilicates de sodium, du potassium ou du magnésium,
B) 5 à 80 parties en poids d'un composant pulvérulent granuleux
contenant
10 à 40% en poids d'au moins un agent tensioactif anionique, non ionique ou amphotère,
40 à 80% en poids d'au moins un sel auxiliaire de détergence, et
10 à 50% en poids d'autres constituants de produit de lavage sans effets de blanchiment;
C) 0 à 30 parties en poids d'un composant pulvérulent granuleux contenant un agent de blanchiment à effet oxydant,
les proportions relatives de mélange des composants pulvérulents individuels étant réglées de manière que le produit contienne au total de 0,01 à 0,8% en poids de polydiméthylsiloxanne.

2. Produit selon la revendication 1, caractérisé en ce que les proportions relatives en poids entre le siloxanne et la silice vont de 50 : 1 à 10 : 1.

3. Produit selon les revendications 1 et 2, caractérisé en ce que la silice est à l'état silanisé.

4. Produit selon la revendication 1, caractérisé en ce que l'agent tensioactif non ionique présent dans le composant A consiste en au moins un alcool aliphatique éthoxylé contenant de 12 à 20 atomes de carbone et de 4 à 20 groupes éther d'éthylèneglycol.

5. Produit selon les revendications 1 et 4, caractérisé en ce que l'alcool aliphatique éthoxylé présent dans le composant A contient de 5 à 15 groupes éther d'éthylèneglycol.

6. Produit selon les revendications 1, 4 et 5, caractérisé en ce que la proportion de l'agent tensioactif présent dans le composant A va de 3 à 8% en poids.

7. Produit selon la revendication 1, caractérisé en ce que l'éther cellulosique consiste en carboxyméthyloellulose sodique.

8. Produit selon la revendication 1, caractérisé en ce que la proportion des sels solubles ou dispersables dans l'eau dans le composant A est de 75 à 90% en poids.

9. Produit selon les revendications 1 et 8, caractérisé en ce que les sels hydrosulubles ou dispersables dans l'eau du composant A consistent en un mélange de sulfate de sodium et de silicate de magnésium dans des proportions relatives de 10 : 1 à 5 : 1.

10. Produit selon les revendications 1 à 9, caractérisé en ce que sa teneur en polydiméthylsiloxanne est au total de 0,05 à 0,5% en poids.

11. Procédé de préparation du produit selon les revendications 1 à 10, caractérisé en ce que l'on soumet une dispersion homogène, contenant de 35 à 60% en poids d'eau, des substances contenues dans le composant A à séchage par atomisation de manière connue en soi et on mélange le produit atomise avec les composants pulvérulents granuleux B et C et, le cas échéant, d'autres constituants pulvérulents.
